# EUROPÄISCHE PATENTSCHRIFT

(11) **EP 1 937 560 B1**
(45) Veröffentlichungstag und Bekanntmachung des Hinweises auf die Patenterteilung: **11.03.2009**
(21) Anmeldenummer: 06840877.2
(22) Anmeldetag: 20.12.2006
(51) Int. Cl.: B65C 3/06

(54) **VORRICHTUNG ZUM ETIKETTIEREN VON AN EINER PACKSTOFFBAHN AUSGEFORMTEN BECHERN**
APPARATUS FOR LABELLING CUPS FORMED ON A PACKAGING-MATERIAL WEB
DISPOSITIF D'ÉTIQUETAGE DE POTS FORMÉS DANS UNE BANDE DE MATÉRIAU D'EMBALLAGE

(30) Priorität: 22.12.2005 DE 102005061648
(43) Veröffentlichungstag der Anmeldung: 02.07.2008
(73) Patentinhaber: Hassia Verpackungsmaschinen GmbH, D-63691 Ranstadt (DE)
(72) Erfinder: LOTH, Kay, 61209 Echzell (DE)
(74) Vertreter: Wolf, Günter
(86) Internationale Anmeldenummer: PCT/DE2006/002290
(87) Internationale Veröffentlichungsnummer: WO 2007/073725

(56) Entgegenhaltungen:
- EP-A- 0 695 703
- EP-A1- 1 016 595
- WO-A-20/04067385
- DE-A1-3102004 009 48
- DE-B3-9102004 041 94
- DE-C1- 10 023 658

## Beschreibung

### HINTERGRUND DER ERFINDUNG

### 1. Feld der Erfindung

Die Erfindung betrifft eine Vorrichtung zum Etikettieren von an einer Packstoffbahn ausgeformten Bechern und bezieht sich insbesondere auf eine Vorrichtung zur Aufnahme, zum Transport und zur Übergabe von in einem Herstellungsgerät erzeugten, mittels Wärme aufschrumpfbaren Etikettenhülsen zur Unterseite einer mit Bechern ausgeformten Packstoffbahn zwecks Etikettierung der Becher gemäß Oberbegriff des unabhängigen Patentanspruches 1.

### 2. Beschreibung des Standes der Technik

Zum einschlägigen Stand der Technik wird auf die DE-A-100 23 658 C1 und die DE-A-10 2004 009 483 A1 verwiesen. Um die von entsprechenden Geräten zur Herstellung der Etikettenhülsen hergestellten Etikettenhülsen von unten an die an der Packstoffbahn ausgeformten Becher heranbringen zu können, sind Querfördervorrichtungen der eingangs genannten Art erforderlich, die sich von den genannten Herstellungsgeräten bis unter die eine Tiefziehverpackungsmaschine durchlaufende Packstoffbahn erstrecken.
Die bekannten Geräte zur Erzeugung der Etikettenhülsen stülpen die hergestellten Etikettenhülsen einzeln nacheinander auf die darunter vorbeifahrenden Aufnahmedorne des Querförderers auf, der die aufgesteckten Etikettenhülsen unter die Packstoffbahn fördert, und zwar jeweils fluchtend zu jedem Becher einer Becherquerreihe in der Packstoffbahn. Bei stillstehendem Querförderer werden die Etikettenhülsen mit geeigneten Hebeelementen von den Aufnahmedornen abgehoben und von unten auf die Becher aufgeschoben. Danach schließt sich eine Wärmebehandlung der an den Seitenwänden der Becher sitzenden Etikettenhülsen an, um diese an die Becher anzuheften. Während der Übergabe der Etikettenhülsen einer Gruppe an eine entsprechende Gruppe von Bechern in einer Becherquerreihe der Packstoffbahn ist eine Bestückung einer Folgegruppe von Aufnahmedornen des Querförderers mit Etikettenhülsen nicht möglich, da die Bestückung, bedingt durch das Gerät für die Hülsenherstellung, im Durchlauf erfolgt. Die quasi schrittweise Bestückung der Aufnahmedorne einerseits und die Übergabe der Etikettenhülsen an die Becher en bloc können also nur zeitlich getrennt erfolgen. Hinzu kommt noch, daß aus gleichem Grunde eine bereits mit Etikettenhülsen beladene Gruppe von Aufnahmedornen des Querförderers nur im Beladungsschritt-Takt in die Übergabeposition unter die Packstoffbahn mit ihren Bechern gefahren werden kann. Die an sich hohe Arbeitsgeschwindigkeit der Geräte zur Herstellung der Etikettenhülse ist also nicht ausnutzbar.
Ferner offenbart das Dokument DE 10 2004 041949 B1 eine Vorrichtung gemäß dem Oberbegriff des Anspruchs 1.

### GEGENSTAND DER ERFINDUNG

Ausgehend von der einleitend genannten Vorrichtung und dem insoweit nächstkommenden Stand der Technik, was deren Zubringer für die Etikettenhülsen betrifft, liegt der Erfindung die Aufgabe zugrunde, deren Zufördervorrichtung dahingehend umzubilden und zu verbessern, daß die verfügbaren Zeiten für die Bestückung der Aufsteckdorne, die Förderung zur Packstoffbahn und die Übergabe der Etikettenhülsen an die Becher besser nutzbar sind, damit einerseits hohe Taktschrittzahlen der zugehörigen Tiefziehmaschine beibehalten oder diese noch erhöht werden können und daß andererseits den ebenfalls zugehörigen Geräten zur Herstellung der Etikettenhülsen genügend Zeit für die Bestückung der Aufsteckdorne mit den Hülsen zur Verfügung steht.

Diese Aufgabe ist mit einer Vorrichtung der eingangs genannten Art nach der Erfindung durch die im Kennzeichen des unabhängigen Patentanspruches 1 angeführten Merkmale gelöst.
Vorteilhafte Weiterbildungen ergeben sich nach den abhängigen Patentansprüchen.

Um bereits fertig verpackte Einzelgegenstände gruppenweise in größere Kartonagen einbringen zu können, was also mit einer Etikettierung im obigen Sinne überhaupt nichts zu tun hat, ist nach der EP-A-0 695 703 zwar eine Transportvorrichtung bekannt, die in Form eines Endlosförderers dazu dient, sicherzustellen, daß die der Vorrichtung zugeförderten Fertigpackungen in kompletter Gruppengröße an der Abgabestelle der Vorrichtung abgenommen und in die entsprechend bemessenen Kartonagen eingebracht werden können. Sollten bei der Zuförderung einer Gruppe von Einzelpackungen detektierte Unregelmäßigkeiten auftreten, dabei aber die Weiterförderung und Abgabe vorausgeförderter Gruppen nicht unterbrochen werden soll, ist deshalb der Endlosförderer nach dieser EP-A-0695703 mit zwei Fördersträngen versehen, die separat gesteuert angetrieben werden können. Dadurch ist es möglich, die mit Unregelmäßigkeiten behaftete Gruppe des einen Förderstranges in Ordnung zu bringen, während die vorausgelaufene, einwandfreie Gruppe des anderen Förderstranges normal zur Abgabestelle weiterlaufen kann. Für den vorliegenden, völlig anderen Zweck der Etikettierung von an einer Packstoffbahn noch zusammenhängenden Bechern ist die Vorrichtung nach der genannten EP-A-0695703 jedoch nicht geeignet.

Was demgegenüber die Vorrichtung nach der vorliegenden Erfindung betrifft, sei nachfolgend und beispielsweise von einer Packstoffbahn ausgegangen, deren ausgeformte Becher vier in Förderrichtung parallele Längsreihen bilden, wodurch sich ebenfalls parallele Becherquerreihen mit je vier Bechern an der Packstoffbahn ergeben. Das entsprechende Formwerkzeug der zugehörigen Tiefziehmaschine für die Ausformung der Becher an der Packstoffbahn weist dann in diesem bevorzugt anzuwendenden Fall acht sogenannte Formnester, d.h. Formeintiefungen auf. Mit der Packstoffbahn werden also, um beim Beispiel zu bleiben, bei jedem Fördertakt jeweils vier, acht oder evtl. auch sechszehn Becher in die Etikettierungsstation über den Querförderer gelangen, von dessen Aufnahmedornen aus von unten die Etikettenhülsen an die Becher appliziert werden. Der Querförderer weist dafür mindestens zwei Gruppen von Aufnahmedorne auf, die jedoch in sich mindestens einreihig angeordnet, aber gruppenweise jeweils an einem anderen Strangpaar befestigt sind, was noch näher erläutert wird. Die Strangpaare sind dabei unabhängig voneinander bewegbar. Auf diese Weise wird es möglich, von der unter der Packstoffbahn befindlichen Gruppe der Aufnahmedorne bei Stillstand des zugehörigen Strangpaares die Etikettenhülsen an die darüber befindlichen Becher zu applizieren, während gleichzeitig die andere, zum anderen Strangpaar gehörende Gruppe zur Bestückung ihrer Aufnahmedorne unter den beigestellten Geräten zur Herstellung der Etikettenhülsen vorbeiläuft.

### KURZE BESCHREIBUNG DER ZEICHNUNGEN

- Fig.1: in Seitenansicht den Querförderer mit seinen in Gruppen angeordneten Elementen zur Aufnahme der Etikettenhülsen und mit der darüber befindlichen Packstoffbahn;
- Fig.2: in Draufsicht den Querförderer gemäß Fig.1 mit der unterbrochen dargestellten Packstoffbahn;
- Fig.3: einen Schnitt längs Linie X-X in Fig.2;
- Fig.4: einen Schnitt längs Linie Y-Y in Fig.2;
- Fig.5: einen der Fig.4 entsprechenden Schnitt in Form eines konkreten Ausführungsbeispieles;
- Fig_{.}6: eine Draufsicht auf den Übergabebereich der Vorrichtung in Form des konkreten Ausführungsbeispieles gemäß Fig.5
- Fig.7: in Draufsicht eine andere Ausführungsform der Vorrichtung für die Übergabe der Etikettenhülsen an nur eine Becherquerreihe;
- Fig.8: einen schematischen Schnitt längs Linie Z-Z in Fig.7;
- Fig.9A-E: eine zusammenfassende Übersicht über Anordnungsvarianten A bis D von Strängen der Querförderer und
- Fig.10: schematisch eine Draufsicht auf eine Tiefziehverpackungsmaschine mit der aus dieser auslaufenden Packstoffbahn, dieser zugeordnetem Herstellgerät für die Etikettenhülsen und dem hier insbesondere interessierenden Querförderer.

### BESCHREIBUNG DER BEVORZUGTEN AUSFÜHRUNGSFORMEN

Die Vorrichtung besteht unter Verweis auf Fig.1 und Fig.10 aus einem quer zur in Fig. 10 nur gestrichelt angedeuteten Tiefziehverpackungsmaschine 100 im Schritt-Takt geförderten Packstoffbahn PB angeordneten Querförderer 3. Die Endlosförderstränge des Querförderers 3 sind über antreibbare Umlenkscheiben 2 zwecks Schlupfvermeidung zwangsgeführt. Die Endlosförderstränge sind ferner bezüglich ihrer Förderbewegung in Abhängigkeit vom Takt der Tiefziehverpackungsmaschine 100 gesteuert. Außerdem sind die Förderstränge des Querförderers 3 mit Aufnahmedornen 5 für die Etikettenhülsen S bestückt und zwar in Gruppen 4 bzw. 4' zusammengefaßt, die untereinander beabstandet sind. Die Anzahl der Aufnahmedorne 5 einer Gruppe entspricht dabei der Anzahl der in einer Querreihe R' der Packstoffbahn PB eingeformten Becher B.
Bei allen nachfolgend beschriebenen Ausführungsformen ist der Einfachheit halber davon ausgegangen, daß an der Packstoffbahn PB Querreihen R' (siehe Fig.2) mit jeweils vier Bechern B vorhanden sind, die sich in Förderrichtung P mit vier Längsreihen R" darstellen (siehe Fig.10). Außerdem sind in Fig.10 der Vollständigkeit halber stark schematisiert mit 101 eine Füllstation, mit 102 eine Schließstation, mit 103 die steuerbaren Antriebe der Umlenkscheiben 2 der Förderstränge des Querförderers 3 und mit 104 die Gesamtsteuerung bezeichnet, mit der auch das Herstellgerät 1 für die Etikettenhülsen S und die Antriebe 103 des Querförderers verschaltet sind. Bei der Dars tellung in Fig.10 handelt es sich nur um ein Ausführungsbeispiel, d.h., der bzw. die Querförderer 3 können auch schon vor der Füllstation 101 angeordnet sein, um die dann noch ungefüllten Becher B zu etikettieren.

Für die erfindungsgemäße Vorrichtung ist nun wesentlich, daß der Querförderer 3 zur Erfassung mindestens einer Becherquerreihe R' der Packstoffbahn PB aus mindestens zwei separaten Endlossträngen I,II gebildet ist, die auf separat gesteuert antreibbaren Umlenkscheiben 2 schlupffrei geführt sind. An den Endlossträgen I,II ist jeweils mindestens eine Gruppe 4,4' von Aufnahmedornen 5 angeordnet, wobei jede Gruppe 4,4' (siehe Fig.1) die Aufnahmedorne 5 mit einer Anzahl enthält, die der Anzahl der Becher B in einer Querreihe R' der Packstofbahn PB entspricht. Die Aufnahmedorne 5 beider Gruppen 4,4' sind auf einer gemeinsamen Bewegungsgeraden BG (siehe Fig.7) bewegbar und ferner sind die Gruppen 4,4' unter das Herstellungsgerät 1 für die Etikettenhülsen S einerseits mit der Abgabegeschwindigkeit des Herstellungsgerätes 1 angepaßter Geschwindigkeit bewegbar und andererseits ist dabei die jeweils andere Gruppe an der Übergabestelle ÜS der Etikettenhülsen S an die Becher B fluchtend zu den Bechern B zum Stillstand bringbar. Die im Bereich der Übergabestelle ÜS angeordneten Hebeelemente 6 (siehe Fig.3-6) sind aus der Bewegungsstrecke der mit den Gruppen 4,4' bestücken Stränge I,II ausrückbar ausgebildet und angeordnet.
Wesentlich beim Ganzen ist auch, daß die Antriebe 103 des Querförderers 3 (siehe Fig.10) und des zugehörigen Herstellgerätes 1 für die Etikettenhülsen S, wie vorerwähnt, mit der Gesamtsteuerung 104 verschaltet sind.

Um zweckmäßig und bevorzugt gleichzeitig zwei Becherquerreihen R' mit Etikettenhülsen zu bestücken, ist der Querförderer 3 zur Erfassung zweier Becherquerreihen R' (siehe Fig.2) in der Packstoffbahn PB mit mindestens vier separaten Strängen I bis IV ausgestattet. Jeweils nicht benachbarte Stränge I, III und II, IV sind dabei als Strangpaare SP, SP' durch Verbindungselementen bzw. Tragstücke 7 fest miteinander verbunden. Jedes Strangpaar SP, SP' ist ebenfalls auf Umlenkscheiben 2 zwangsgeführt, die ebenfalls paarweise separat gesteuert antreibbar sind. Die Aufnahmedorne 5 der Gruppen 4 bzw. 4' sind jeweils auf den zugehörigen Strangverbindungselementen 7 einerseits des Strangpaares SP und andererseits des anderen Strangpaares SP' angeordnet. Jeder Reihe der Aufnahmedorne 5 (siehe Fig.2) ist ein Gerät 1 (in Fig.1 und 2 nur gestrichelt angedeutet) für die Erzeugung der durch Wärme aufschrumpfbaren Etikettenhülsen S zugeordnet, die beim darunter Durchlaufen der Aufnahmedorne 5 mit den Hülsen 5 bestückt werden. In Fig.2 ist dies die Gruppe von Aufnahmedornen 5, die zum Strangpaar SP' bzw. zu den Strängen II, IV gehören. Die anderen beiden Reihen R der mit Etikettenhülsen bestückten Aufnahmedorne 5 gehören zum Strangpaar SP bzw. zu den Strängen I, III und befinden sich in kurzer Ruhestellung unter den beiden Querreihen R' der Becher B in der Packstoffbahn PB. Nach Übergabe der Etikettenhülsen S an die Becher B fährt dieses Strangpaar SP aus seiner Ruheposition heraus, und das andere Strangpaar SP' mit seinen bestückten Aufnahmedornen 5 fährt unter die Packstoffbahn PB. Dies setzt sich im Kreislauf der Strangpaare SP, SP' permanent und entsprechend gesteuert fort.

Wie aus Fig.1 ersichtlich, können die Strangpaare SP, SP' vorteilhaft mit jeweils zwei (wie dargestellt) oder mehr Gruppen 4, 4' von Aufnahmedornen 5 bestückt sein. Die eine am unteren Trum des einen Strangpaares befindliche Gruppe 4' steht still konform zur in Übergabepostion befindlichen und zum gleichen Strangpaar gehörenden Gruppe 4'. Die andere ebenfalls am unteren Trum befindliche Gruppe 4, die mit dem anderen Strangpaar in Verbindung steht, bewegt sich dabei konform mit der oben befindlichen Gruppe 4, die mit ihren Aufnahmedornen 5 unter dem Gerät 1 mit Beladungsgeschwindigkeit vorbeibewegt wird, um die erzeugten Etikettenhülsen Dorn für Dorn aufzunehmen.

Sofern das Formwerkzeug einer Tiefziehmaschine 100 für die Erzeugung einer Bechergruppe von insgesamt sechzehn Bechern in der Packstoffbahn ausgebildet ist, also sechzehn sogenannte Formnester aufweist, so ist auch dies mit der erfindungsgemäßen Vorrichtung einfach dadurch zu erreichen, indem man, in Förderrichtung P der Packstoffbahn PB gesehen, in Distanz einer Taktschrittlänge TL der Packstoffbahn PB hinter dem Querförderer 3 einen weiteren entsprechend ausgebildeten Querförderer 3 anordnet. Dies ist in Fig.10 bspw. nur gestrichelt mit angedeutet, dies der Einfachheithalber aber zur Erfassungn jeweils nur einer Becherquerreihe R'. Im Falle der Etikettierung von insgesamt sechzehn Bechern B würde der erste Querförderer 3 die ersten acht Becher der ganzen Gruppe mit Etikettenhülsen bestücken und der zweite Querförderer 3 die restlichen acht Becher. Im übrigen wäre es aber bei entsprechender Breitenbemessung der Stränge I bis IV und der Tragstücke 7 auch möglich, die erforderlichen zwölf (siehe auch Fig.9E) oder auch sechzehn Aufnahmedorne 5 auf den Tragstücken 7 anzuordnen.

Was die die Aufnahmedorne 5 tragenden Tragstücke 7 betrifft, so sind diese unter Verweis auf Fig.3, 4 in Form flacher Laschen ausgebildet, die in Draufsicht gestrichelt auch in Fig.2 mit angedeutet ansonsten aber nur durch einfache Striche in den Fig.2 und auch Fig.9A-9E verdeutlicht sind.

Da die auf den Aufnahmedornen 5 sitzenden Etikettenhülsen S gleichmäßig nach oben gegen die Becher B angehoben werden müssen, verlangt dies die Anordnung von Hebeelementen 6 auch zwischen den Reihen R der jeweils in Übergabeposition unter der Packstoffbahn PB befindlichen Gruppe 4. Diese Hebeelemente 6 stünden somit den Tragstücken 7 beim Herausfahren der betreffenden Gruppe aus der Übergabeposition im Wege. Aus diesem Grunde sind unter Verweis auf die Fig.3-6 die Hebeelemente 6 in Form von die unteren Ränder der Etikettenhülsen S unterfassenden und in Nuten 8 der Aufnahmedorne 5 eingreifenden Fingern 9 ausgebildet, wie dies beispielsweise in konkreter Ausführungsform in den Fig. 5,6 dargestellt ist. Die den Innenflanken 5' der Aufnahmedorne 5 gegenüberstehenden Finger 9' sind in abgesenkter Stellung (siehe Fig. 3 bis 5) zwischen den Tragstücken 7 und den Strängen II, III angeordnet und bei Hubbewegung zwischen den Tragstücken 7 bei stehenden Strängen II, III hindurchfahrbar, und zwar senkrecht zur Darstellungsebene in Fig.6, in der die vier vorhandenen Stränge I bis IV nur aus Gründen der Übersicht paarweise entsprechend schraffiert verdeutlicht sind.

Eine besonders einfache Ausführungsform der Vorrichtung ist in Fig.7, 8 dargestellt, bei der die Aufnahmedorne 5 in nur einer Reihe und in Draufsicht mittig über nur zwei Strängen I, II angeordnet sind und die über unabhängig voneinander gesteuert antreibbaren Umlenkscheiben 2 laufen, deren gesteuerte Antriebe 103 nur gestrichelt angedeutet sind. Die Aufnahmedorne 5 beider Gruppen 4,4' sind auf der gleichen Bewegungsgeraden BG bewegbar. In Nuten 8 der Aufnahmedorne 5 eingreifende Hubfinger 9 mit geeigneten Betätigungselementen 10 sorgen für den Anhub der auf den Aufnahmedornen 5 sitzenden Etikettenhülsen S. Nach Anhub und Übergabe der Etikettenhülsen S an die Becher B werden die Hubfinger 9 sofort wieder in ihre abgesenkte Stellung zurückgestellt. Um die horizontale Förderbewegung der Aufnahmedorne 5 mit ihren Tragstücken 30,30' nicht zu behindern, bestehen verschiedene Möglichkeiten. Bei der Ausführungsform nach Fig.8 ist beispielsweise der Fußbereich der Dorne 5 mit Nuten 8' versehen, in die die Finger 9 bei Passage der Dorne 5 eingreifen können. Möglich ist aber auch, die Finger 9 mit ihren Betätigungselementen 10 zur Seite ausreichend weit aus den sich vertikal erstreckenden Nuten 8 auszurücken. Ferner ist es möglich, die Finger 9 mit ihren Betätigungselementen 10 im Bereich des in Fig.8 mit angedeuteten Spaltes 40 anzuordnen, wobei dann die Nuten 8 der Aufnahmedorne 5 fluchtende zum Spalt 40 an den Aufnahmedornen 5 angeordnet sein müssen. Auch bei dieser einfachen Ausführungsform werden, wie zu Fig. 1 vorerläutert, vorteilhaft jeweils mehrere Gruppen von Aufnahmedornen 5 an den Strängen I,II vorgesehen.

In Fig.9A bis 9E sind, übersichtlich zusammengefaßt, mögliche Kombinationen aus erfindungsgemäße Querförderer 3 bildenden Strängen und Aufnahmedornen 5 dargestellt, wobei die Gruppen beispielsweise jeweils (in Förderrichtung P' des Querförderers gesehen) vier Aufnahmedorne 5 in Reihe enthalten. Die Tragstücke 7 bzw. 30, 30' sind nur als Striche verdeutlicht und die Befestigungen der Tragstücke und der Aufnahmedorne 5 als Punkte.
Die Ausführungsformen nach Fig. 9A und 9D entsprechen dabei den ausführlich erläuterten Ausführungsbeispielen nach Fig.2 und Fig.7.
Mit den Ausführungsformen nach den Fig. 9A-9C wird immer nur eine Becherquerreihe R' an der Packstoffbahn PB mit Etikettenhülsen S bedient. Die Ausführungsform gemäß Fig.9B stellt nur eine Weiterbildung der nach Fig.9A dar, wobei die eine Gruppe von Aufnahmedornen 5 auf Tragstücken 7 befestigt ist und die untere Gruppe unter Verwendung von beispielsweise Höhenausgleichsscheiben direkt auf dem mittleren Strang II. Eine Weiterbildung in Bezug auf die Ausführungsform nach Fig.9A liegt insofern vor, als deren Strang I in zwei Teilstränge I',I" geteilt ist, diese miteinander durch die Tragstücke 7 verbunden sind und zwischen diesen der Strang II erstreckt ist.

Von der Strangzahl her gesehen, entsprechen sich die Ausführungsformen nach den Fig.9C-9E, unterscheiden sich aber, wie ersichtlich nach der Anzahl der zugeordneten Aufnahmedorne 5.
In Fig.9E ist am unteren Ende der Darstellung eine weitere Variante mit angedeutet, bei der neben den Strängen I-IV zwei weitere Stränge V, VI angeordnbet sind. Miteinander zu verbinden wären dabei die Stränge I, III, V und die Stränge II, IV und VI. In diesem letzeren Fall wären also an einer Packstoffbahn PB gleichzeitig zwanzig Becher B erfaßbar.

## Patentansprüche

1. Vorrichtung zur Aufnahme, zum Transport und zur Übergabe von in mindestens einem der Vorrichtung zugeordneten Herstellungsgerät (1) erzeugten, mittels Wärme aufschrumpfbaren Etikettenhülsen (S) zur Unterseite einer mit Bechern (B) in Querreihen (R') ausgeformten, in einer Tiefziehverpäckungsmaschine (100) geförderten Packstoffbahn (PB) zur Etikettierung der Becher (B), bestehend aus einem quer zur Packstoffbahn (PB) angeordneten, über Umlenkscheiben (2) zwangsgeführten, dem Schritt-Takt der Verpackungsmaschine (100) angepaßt gesteuerten Querförderer (3), der mit an die Etikettenhülsen (S) formangepaßten, in Reihe hintereinander und der Anordnung der Becher (B) in der Packstoffbahn (PB) entsprechend beabstandete Gruppen (4,4') bildenden Aufnahmedornen (5) versehen ist und mit Hebeelementen (6) für die Übergabe der Etikettenhülsen (S) an einer Übergabestelle (ÜS) an die Becher (B) der Packstoffbahn (PB), wobei der Querförderer (3) zur Erfassung mindestens einer Becherquerreihe (R') der Packstoffbahn (PB) aus mindestens zwei separaten Endlossträngen (I, II) gebildet ist, wobei an den Endlossträngen (I, II) jeweils mindestens eine Gruppe (4,4') von Aufnahmedornen (5) angeordnet ist, wobei jede Gruppe (4,4') die Aufnahmedorne (5) mit einer Anzahl enthält, die der Anzahl der Becher (B) in einer Querreihe (R') der Packstofbahn (PB) entspricht, und wobei die Aufnahmedorne (5) beider Gruppen (4,4') auf einer gemeinsamen Bewegungsgeraden (BG) bewegbar sind,
**dadurch gekennzeichnet,**
**daß** die zwei separaten Endlosstränge auf separat gesteuert antreibbaren Umlenkscheiben (2) schlupffrei geführt sind, daß die Gruppen (4,4') unter das Herstellungsgerät (1) für die Etikettenhülsen (S) einerseits mit der Abgabegeschwindigkeit des Herstellungsgerätes (1) angepaßter Geschwindigkeit bewegbar sind und andererseits dabei die jeweils andere Gruppe an der Übergabestelle (ÜS) der Etikettenhülsen (S) an die Becher (B) fluchtend zu den Bechern (B) zum Stillstand bringbar ist und daß die im Bereich der Übergabestelle (ÜS) angeordneten Hebe-elemente (6) aus der Bewegungsstrecke (BS) der mit den Gruppen (4,4') bestückten Stränge (I,II) ausrückbar ausgebildet und angeordnet sind.

2. Vorrichtung nach Anspruch 1,
**dadurch gekennzeichnet,**
**daß** die Antriebe (103) des Querförderers (3) und des diesem zugeordneten Herstellgerätes (1) mit einer Gesamtsteuerung (104) der die Packstoffbahn (PB) im Schritt-Takt fördernden Tiefziehmaschine (100) verschaltet sind.

3. Vorrichtung nach Anspruch 1 oder 2,
**dadurch gekennzeichnet,**
**daß** die Aufnahmedorne (5) auf an den Endlossträngen (I,II) befestigten Tragstücken (7) angeordnet sind.

4. Vorrichtung nach Anspruch 1 oder 2,
**dadurch gekennzeichnet,**
**daß,** in Förderrichtung (P) der Packstoffbahn (PB) gesehen, in Anpassung an die Taktschrittförderung hinter dem Querförderer (3) ein entsprechend ausgebildeter Querförderer (3) angeordnet ist.

5. Vorrichtung nach einem der Ansprüche 1 bis 4,
**dadurch gekennzeichnet,**
**daß** die Endlosstränge (I,II) von der Übergabestelle (ÜS) der Etikettenhülsen (S) an die Becher (B) bis zur Bestückungsstelle (BS) des mindestens einen Herstellgerätes (1) für die Etikettenhülsen (S) mit höherer Geschwindigkeit als der Abgabegeschwindigkeit des Herstellgerätes (1) bewegbar ausgebildet sind.

6. Vorrichtung nach einem der Ansprüche 1 bis 5,
**dadurch gekennzeichnet,**
**daß** einer der beiden Endlosstränge doppelsträngig geteilt ausgebildet ist und zwischen den Strangteilen (I',I") der andere Strang (II) angeordnet ist, wobei die Strangteile (I',I") miteinander durch Tragstücke (7) verbunden sind.

7. Vorrichtung nach einem der Ansprüche 1 bis 5,
**dadurch gekennzeichnet,**
**daß** jeder der beiden Endlosstränge (I,II) als Doppelstrang ausgebildet ist und somit der Querförderer (3) vier separate Endlosstränge (I-IV) aufweist, wobei jeweils nicht benachbarte Endlosstränge (I,III und II,IV) als separat gesteuert antreibbare Strangpaare (SP,SP') durch Tragstücke (7) miteinander verbunden sind und auf den Tragstücken (7) jeweils mindestens ein Aufnahmedorn (5) angeordnet ist.

8. Vorrichtung nach Anspruch 7,
**dadurch gekennzeichnet,**
**daß** die Hebeelemente (6) in Form von die unteren Ränder der auf die Aufnahmedornen (5) aufgestülpten Etikettenhülsen (S) unterfassenden und in Nuten (8) der Aufnahmedorne (5) eingreifenden Fingern (9) ausgebildet sind, wobei die den Nuten (8) der Aufnahmedorne (5) gegenüberstehenden Finger (9') in abgesenkter Stellung zwischen den Tragstücken (7) und den Strängen (II,III) angeordnet und bei Hubbewegung zwischen den Tragstücken (7) bei stehenden Strängen (II,III) hindurchfahrbar angeordnet und ausgebildet sind.

9. Vorrichtung nach Anspruch 2,
**dadurch gekennzeichnet,**
**daß** die Steuerung der Antriebe (103) des Querförderer (3) zusammen mit der des Herstellungsgerätes (1) mit der Gesamtsteuerung (104) der Verpackungsmaschine (100) verschaltet ist.

## Claims

1. An apparatus for receiving, transporting and transferring heat-shrinkable label sleeves (S) produced in at least one production unit (1) assigned to the apparatus, to the underside of a packaging-material web (PB) which has cups (B) formed in transverse rows (R') and is conveyed in a deep-drawing packaging machine (100) for labelling the cups (B), said apparatus comprising a transverse conveyor (3) which is arranged transversely to the packaging-material web (PB), which is forcibly guided over deflecting pulleys (2) and which is controlled in a manner adapted to the stepped timing of the packaging machine (100), said transverse conveyor being provided with receiving spikes (5) forming groups (4, 4') which are adapted in shape to the label sleeves (S) and are arranged one behind the other in a row and at a distance corresponding to the arrangement of the cups (B) in the packaging material web (PB), and comprising lifting elements (6) for transferring the label sleeves (S) at a transfer location (US) to the cups (B) on the packaging material web (PB), wherein the transverse conveyor (3) for gripping at least one transverse row of cups (R') in the packaging material web (PB) is formed from at least two separate endless strands (I, II), wherein in each case at least one group (4, 4') of receiving spikes (5) is arranged on the endless strands (I, II), wherein each group (4, 4') contains the receiving spikes (5) having a number corresponding to the number of cups (B) in a transverse row (R') on the packaging-material web (PB) and, wherein the receiving spikes (5) of both groups (4, 4') are movable on a common movement line (BG),
**characterised in**
**that** two separate endless strands are guided free from slippage on deflecting pulleys (2) which can be driven with separate control in such a manner that the groups (4, 4') can be moved beneath the production unit (1) for the label sleeves (S) on the one hand at a speed adapted to the dispensing speed of the production unit (1) and on the other hand, the respectively other group can be brought to a standstill in alignment with the cups (B) at the location (US) for transferring the label sleeves (S) to the cups (B) and that the lifting elements (6) disposed in the area of the transfer location (US) are configured and arranged to be movable from the movement section (BS) of the strands (I, II) equipped with the groups (4, 4').

2. The apparatus according to claim 1,
**characterised in**
**that** the drives (103) of the transverse conveyor (3) and of the production unit (1) assigned thereto are connected to an overall controller (104) of the deep-drawing machine (100) which conveys the packaging-material web (PB) in time steps.

3. The apparatus according to claim 1 or 2,
**characterised in**
**that** the receiving spikes (5) are arranged on supporting pieces (7) fastened to the endless strands (I, II).

4. The apparatus according to claim 1 or 2,
**characterised in**
**that** when viewed in the conveying direction (P) of the packaging-material web (PB), a suitably configured transverse conveyor (3) is arranged behind the transverse conveyor (3) in a manner adapted to the timing-step conveyance.

5. The apparatus according to any one of claims 1 to 4,
**characterised in**
**that** the endless strands (I, II) are configured to be movable from the location (US) for transferring the label sleeves (S) to the cups (B) as far the equipping location (BS) of the at least one production unit (1) for the label sleeves (S) at a higher speed than the dispensing speed of the production unit (1).

6. The apparatus according to any one of claims 1 to 5,
**characterised in**
**that** one of the two endless strands is configured to be divided into a double strand and the other strand (I) is arranged between the strand parts (I', I"), wherein the strand parts (I', I") are connected to one another by supporting pieces (7).

7. The apparatus according to any one of claims 1 to 5,
**characterised in**
**that** each of the two endless strands (I, II) is configured as a double strand and thus the transverse conveyor (3) has four separate endless strands (I-IV), wherein respectively non-adjacent endless strands (I, III and II, IV) are connected to one another by supporting pieces (7) as separately controlled drivable strand pairs (SP, SP') and in each case, at least one receiving spike (5) is arranged on the supporting pieces (7).

8. The apparatus according to claim 7,
**characterised in**
**that** the lifting elements (6) are configured in the form of fingers (9) which grip beneath the lower edges of the label sleeves (S) placed on the receiving spikes (5) and engage in grooves (8) of the receiving spikes (5), wherein the fingers (9') positioned opposite the grooves (8) of the receiving spikes (5) are arranged in a lowered position between the supporting pieces (7) and the strands (II, III) and are arranged and configured so that during a lifting movement, they can be guided through between the supporting pieces (7) when the strands (II, III) are stationary.

9. The apparatus according to claim 2,
**characterised in**
**that** the controller of the drives (103) of the transverse conveyor (3) together with that of the production unit (1) is connected to the overall controller (104) of the packaging machine (100).

## Revendications

1. Dispositif pour la réception, le transport et le transfert d'enveloppes d'étiquetage (S) frettables à chaud, réalisées dans au moins un système de fabrication (1) attribué au dispositif, destinées à la face inférieure d'une bande de matériau d'emballage (PB) transportée dans une machine d'emballage par emboutissage (100), dans laquelle sont formés des gobelets (B) en rangées transversales (R'), pour l'étiquetage des gobelets (B), constitué d'un transporteur transversal (3) disposé transversalement à la bande de matériau d'emballage (PB), guidé de force autour de disques de déviation (2) et commandé de façon à s'adapter aux rythme d'impulsion de la machine d'emballage (100), qui est pourvu d'épines réceptrices (5) formant des groupes (4, 4') rangés les uns derrière les autres, espacés en fonction de la disposition des gobelets (B) dans la bande de matériau d'emballage (PB) et adaptés par leur forme aux enveloppes d'étiquetage (S), et d'éléments élévateurs (6) pour le transfert des enveloppes d'étiquetage (S) sur les gobelets (B) de la bande de matériau d'emballage (PB) au niveau d'un point de transfert (ÜS), le transporteur transversal (3) est constitué d'au moins deux bandes sans fin (I, II) distinctes pour la reconnaissance d'au moins une rangée transversale de gobelets (R') de la bande de matériau d'emballage (PB), au moins un groupe (4, 4') d'épines réceptrices (5) étant prévu sur chacune des bandes sans fin (I, II), chacun des groupes (4, 4') contenant un nombre d'épines réceptrices (5) correspondant au nombre de gobelets (B) dans une rangée transversale (R') de la bande de matériau d'emballage (PB), et les épines réceptrices (5) des deux groupes (4, 4') pouvant être déplacées le long d'une ligne de déplacement commune (BG),
**caractérisé en ce que**
les deux bandes sans fin distinctes sont guidées sur des disques de déviation (2) aptes à être entraînés sans glissement par des commandes séparées, **en ce que** les groupes (4, 4') peuvent être d'une part déplacés en dessous du système de fabrication (1) pour les enveloppes d'étiquetage (S) à une vitesse adaptée à la vitesse de transfert du système de fabrication (1), et d'autre part l'autre groupe peut être respectivement immobilisé au niveau du point de transfert (ÜS) des enveloppes d'étiquetage (S) aux gobelets (B), en affleurement avec les gobelets (B), et **en ce que** les éléments élévateurs (6) disposés dans la région du point de transfert (ÜS) sont conçus et disposés de manière à pouvoir être dégagés du trajet de déplacement (BS) des bandes (I, II) équipées des groupes (4, 4').

2. Dispositif selon la revendication 1,
**caractérisé en ce que**
les entraînements (103) du transporteur transversal (3) et du système de fabrication (1) attribué à celui-ci sont connectés à un système de commande central (104) de la machine d'emboutissage (100) transportant par impulsions la bande de matériau d'emballage (PB).

3. Dispositif selon la revendication 1 ou 2,
**caractérisé en ce que**
les épines réceptrices (5) sont montées sur des éléments porteurs (7) qui sont fixés sur les bandes sans fin (I, II).

4. Dispositif selon la revendication 1 ou 2,
**caractérisé en ce que**
vu dans la direction de transport (P) de la bande de matériau d'emballage (PB), un transporteur transversal (3) correspondant est disposé en aval du transporteur transversal (3), en adaptation au transport par impulsions.

5. Dispositif selon l'une des revendications 1 à 4,
**caractérisé en ce que**
les bandes sans fin (I, II) sont conçues de manière à pouvoir se déplacer entre le point de transfert (ÜS) des enveloppes d'étiquetage (S) aux gobelets (B) et le point d'application (BS) de l'au moins un système de fabrication (1) pour les enveloppes d'étiquetage (S) à une vitesse supérieure à la vitesse de remise du système de fabrication (1).

6. Dispositif selon l'une des revendications 1 à 5,
**caractérisé en ce que**
l'une des deux bandes sans fin est conçue en étant divisée en une double bande et disposée entre les portions de bande (I', II') de l'autre bande (II), les portions de bande (I', II') étant reliées entre elles par des éléments porteurs (7).

7. Dispositif selon l'une des revendications 1 à 5,
**caractérisé en ce que**
chacune des deux bandes sans fin (I, II) est conçue comme une double bande, le transporteur transversal (3) comportant ainsi quatre bandes sans fin séparées (I-IV), les bandes sans fin non adjacentes (I, III et II, IV) étant reliées entre elles par des éléments porteurs (7), comme des paires de bandes (SP, SP') aptes à être entraînées par des commandes séparées, et au moins une épine réceptrice (5) étant montée sur chacun des éléments porteurs (7).

8. Dispositif selon la revendication 7,
**caractérisé en ce que**
les éléments élévateurs (6) sont conçus en forme de doigts (9) s'engageant dans des rainures (8) des épines réceptrices (5) et saisissant par en dessous les bords inférieurs des enveloppes d'étiquetage (S) enfoncées sur les épines réceptrices (5), les doigts (9') situés en face des rainures (8) des épines réceptrices (5) étant placés dans une position abaissée entre les éléments porteurs (7) et les bandes (I, II), et étant conçus et disposés de manière à pouvoir s'introduire entre les éléments porteurs (7) lorsque les bandes (I, II) sont immobiles, lors d'un mouvement d'élévation.

9. Dispositif selon la revendication 2,
**caractérisé en ce que**
la commande des entraînements (103) du transporteur transversal (3) sont, ensemble avec ceux du système de fabrication (1), connectés au système de commande central (104) de la machine d'emballage (100).
